# EUROPÄISCHE PATENTSCHRIFT

(11) **EP 3 259 224 B1**
(45) Veröffentlichungstag und Bekanntmachung des Hinweises auf die Patenterteilung: **10.04.2019**
(21) Anmeldenummer: 16705429.5
(22) Anmeldetag: 19.02.2016
(51) Int. Cl.: B66C 23/28

(54) **KLETTERSYSTEM FÜR EINEN KRAN**
CLIMBING SYSTEM FOR A CRANE
SYSTÈME DE MONTAGE POUR UNE GRUE

(30) Priorität: 20.02.2015 DE 102015002237
(43) Veröffentlichungstag der Anmeldung: 27.12.2017
(62) Teilanmeldung aus: 19151633.5
(73) Patentinhaber: Liebherr-Werk Biberach GmbH, 88400 Biberach an der Riss (DE)
(72) Erfinder: HOFMEISTER, Markus, 88339 Bad Waldsee (DE); HUSSONG, Andreas, 88471 Bihlafingen (DE)
(74) Vertreter: Laufhütte, Dieter
(86) Internationale Anmeldenummer: PCT/EP2016/000292
(87) Internationale Veröffentlichungsnummer: WO 2016/131550

(56) Entgegenhaltungen:
- WO-A1-2014/048516
- DE-U1-202005 009 236
- JP-A- H08 133 674

## Beschreibung

Die vorliegende Erfindung betrifft ein Klettersystem für einen Kran.

Der Ausdruck "Klettern" beschreibt im Zusammenhang mit Kranen das Einfügen von Mastelementen in einen Kranturm, um einen Kran auf eine gewünschte Hakenhöhe zu bringen. Hierzu ist eine verschiebbar mit der Turmkonstruktion verbundene Klettereinrichtung vorgesehen, die typischerweise den Kranturm umgibt und an einer ihrer Seiten eine Öffnung aufweist, durch die ein Mastschuss (Mastelement) in die Turmkonstruktion eingefügt oder entnommen werden kann.

Im Stand der Technik wird die Klettereinrichtung unter anderem als Kletterglocke, Kletterstuhl, Kletterbühne oder Teleskopwagen bezeichnet. Hierbei ist jedoch immer eine mit dem Kranturm in Verbindung stehende, verschiebbare Konstruktion gemeint, die zum Einfügen bzw. Entnehmen eines Mastschusses aus einer Turmkonstruktion dient.

Das Klettern eines Krans erfolgt im Regelfall bei einem voll montiertem Kranoberteil, das typischerweise Hauptausleger, Gegenausleger, Gegenballast, Krankabine und Drehkranz umfasst. Die Klettereinrichtung ist unterhalb des Kranoberteils angeordnet und mit diesem derart verbunden, dass es das Kranoberteil anheben kann. So kann ein Mastschuss in die Turmkonstruktion eingefügt oder aus der Turmkonstruktion entnommen werden, um das Kranoberteil auf ein gewünschtes Höhenniveau zu bringen. Eine derartige Klettereinrichtung ist beispielsweise aus der WO 2014/048516 A1 bekannt, wobei zusätzlich eine Steuerung vorgesehen sein kann.

Beim Klettern eines Krans wird der über der Klettereinrichtung befindliche Abschnitt einer Turmkonstruktion mit Hilfe einer Hubvorrichtung angehoben und ein Mastschuss in die erzeugte Lücke eingefügt. Dabei wird der neu eingefügte Mastschuss mit Hilfe von auf der Turmkonstruktion arbeitenden Monteuren an der Turmkonstruktion befestigt. Das Klettern eines Krans ist aufgrund der personalintensiven Arbeiten, die im Bereich des einzufügenden bzw. zu entnehmenden Mastschusses durchgeführt werden müssen, aufwändig. Zudem besteht während der Ausführung eines Klettervorgangs ein erhöhtes Unfallrisiko für das mit dem Klettervorgang betraute Personal.

Es ist daher die Aufgabe der vorliegenden Erfindung das Klettern eines Krans zu vereinfachen und das Unfallrisiko während eines Klettervorgangs deutlich zu verringern.

Dies wird durch das Klettersystem für einen Kran mit den Merkmalen nach Anspruch 1 erreicht.

Das System umfasst eine Klettereinrichtung zum Einbringen eines Mastschusses in eine Turmkonstruktion eines Krans oder zum Entnehmen eines Mastschusses aus einer Turmkonstruktion eines Krans sowie eine Steuerungseinheit zum Steuern der Klettereinrichtung. Das System ist ferner dadurch gekennzeichnet, dass es einen ersten Sensor zum Überwachen eines Zustands eines Verbindungsmittels der Klettereinrichtung und/oder der Turmkonstruktion umfasst, wobei der erste Sensor mit der Steuerungseinheit verbunden ist.

Der erste Sensor kann ein elektromechanischer, ein induktiver, ein kapazitiver, ein optischer oder ein Ultraschallsensor sein. Selbstverständlich ist auch das Vorsehen mehrerer erster Sensoren zum Überwachen von Verbindungsmitteln der Klettereinrichtung und/oder Turmkonstruktion vorstellbar. Hierbei kann der erste Sensor vorzugsweise den Zustand des Verbindungsmittels in einer Schließstellung oder in einer offenen Stellung erfassen. Zudem kann der erste Sensor vorteilhafterweise auch ein auf das Verbindungsmittel wirkendes Moment bestimmen.

Ein Kranturm umfasst mehrere übereinander angeordnete Mastschüsse, die miteinander in Verbindung stehen. Im Regelfall werden die einzelnen Mastschüsse mit Bolzen oder ähnlichen Verbindungsmitteln miteinander verbunden.

Mit Hilfe des ersten Sensors werden die Zustände von sicherheitsrelevanten Verbindungsmitteln, insbesondere Schraub- und/oder Bolzverbindungen an der Klettereinrichtung sowie am Turm selbst überwacht. Dadurch ist es möglich nicht korrekt gesetzte Verbindungsmittel zu erkennen und ein entsprechendes Signal an die Steuerungseinheit zu senden. Eine Gefährdung durch ein nicht korrekt gesetztes Verbindungsmittel, das die Stabilität der Turmkonstruktion gefährden könnte, wird demnach mit Hilfe des ersten Sensors erkannt. So wird die Verbindung jedes neu eingefügten Mastschusses durch den ersten Sensor überprüft. Der Sensor ist über eine Kabel- oder eine Funkverbindung mit der Steuerungseinheit verbunden und sendet entsprechende Signale über den Zustand eines Verbindungsmittels an die Steuerungseinheit.

Nach einer weiteren vorteilhaften Variation der Erfindung umfasst die Steuerungseinheit ferner eine Schnittstelle zum Verbinden mit einer Kransteuerung des Krans, sodass der Kran und die Klettereinrichtung über eine gemeinsame Steuereinheit, vorzugsweise die Steuerungseinheit zum Steuern der Klettereinrichtung, steuerbar sind.

Dies ermöglicht einen besonders sicheren Klettervorgang, der mit wenig Personalaufwand umzusetzen ist. So ist es möglich, dass ein am Boden gelagerter Mastschuss durch einen Ausleger eines Krans, dessen Hakenhöhe zu erhöhen ist, vom Boden aufgenommen wird und an eine Klettereinrichtung weitergegeben wird, wobei die Steuerung des Krans und der Klettereinrichtung mit Hilfe einer sowohl den Kran als auch die Klettereinrichtung steuernden Steuereinheit vorgenommen werden kann. Zudem treten Fehler, die durch eine divergierende Steuerung bei der Übergabe von durch den Kran gesteuerten Elementen an die Klettereinrichtung auftreten können, weniger häufig auf, da eine gemeinsame Steuereinheit verwendet werden kann. Da zudem die Steuerung aus "einer Hand" erfolgt, wird der Klettervorgang durch das erfindungsgemäße Klettersystem vereinfacht und benötigt weniger Bedienpersonal.

Die Schnittstelle zum Verbinden mit einer Kransteuerung des Krans kann durch eine Kabel- oder Funkverbindung ausgeführt sein. Die Schnittstelle ist jedoch so ausgelegt, dass die Steuerungseinheit über diese Zugriff auf die Kransteuerung des Krans erhält und den Kran steuern kann. Alternativ dazu ist auch möglich, dass die Steuerung der Klettervorrichtung über die Kransteuerung erfolgen kann. So wird sichergestellt, dass die Kransteuerung und die Steuerung der Klettereinrichtung mit Hilfe eines gemeinsamen Steuergerätes ausgeführt werden kann.

Vorzugsweise umfasst das Klettersystem einen zweiten Sensor zum Erfassen einer an einen Führungsrahmen der Klettereinrichtung oder der Turmkonstruktion angebrachten Kennzeichnung, die einen Rückschluss auf bestimmte Eigenschaften der Turmkonstruktion zulässt, wobei der zweite Sensor mit der Steuerungseinheit verbunden ist.

Mit Führungsrahmen ist der äußere Rahmen der Klettereinrichtung bezeichnet, die typischerweise einen Mastschuss von außen umschließt und mit diesem so in Verbindung steht, dass es das Kranoberteil nach oben drücken kann. Die mit Hilfe des zweiten Sensors erkennbare Kennzeichnung lässt einen Rückschluss auf bestimmte Eigenschaften der Turmkonstruktion zu. Diese Informationen werden an die Steuerungseinheit weitergegeben, die dadurch eine entsprechende Lastmomentreduzierung während des Kletterns oder auch im Kranbetrieb durchführen kann.

Vorzugsweise ist die Steuerungseinheit zum Steuern der Klettereinrichtung dazu ausgelegt, Steuerbefehle an einen Katzantrieb einer Klettereinrichtung zu senden. Mit Hilfe dieses Katzantriebs wird ein Mastschuss waagrecht in die mit Hilfe der Klettereinrichtung geschaffenen Lücke verfahren. Auch wird der Katzantrieb dazu genutzt eine aus der Turmkonstruktion zu entnehmenden Mastschuss in etwa waagrecht zu verfahren und dann mit Hilfe des funktionsfähigen Kranoberteils auf den Boden abzulassen.

Nach einem weiteren optionalen, vorteilhaften Merkmal der Erfindung umfasst das System ferner einen dritten Sensor zum Überwachen einer Hubvorrichtung der Klettereinrichtung, wobei der dritte Sensor mit der Steuerungseinheit verbunden ist.

Die Hubvorrichtung der Klettereinrichtung hebt sämtliche oberhalb von ihr angeordneten Elemente eines Krans. In die durch die Hubvorrichtung erzeugte Lücke kann dann ein Mastschuss eingefügt werden. Selbstverständlich ist mit der Hubvorrichtung auch ein Anheben der oberhalb ihr angeordneten Kranelemente möglich, um einen Mastschuss aus der Turmkonstruktion zu entnehmen. Der dritte Sensor überwacht hierbei insbesondere die Position bzw. die Stellung der Hubvorrichtung, um Informationen über ein mögliches Entnehmen bzw. Einfügen eines Mastschusses zu erhalten. Zudem ist der dritte Sensor mit der Steuerungseinheit über eine Kabel- oder Funkverbindung in Verbindung, sodass die von dem dritten Sensor gewonnen Informationen an die Steuerungseinheit gesendet werden können.

Dabei kann der dritte Sensor auch dazu ausgebildet sein, die Position der Klettereinrichtung an der Turmkonstruktion festzustellen. Vorzugsweise ist der dritte Sensor dazu fähig, eine von der Hebeeinrichtung verwendete Stützknacke zu erkennen und/oder ein Korrektes Aufsitzen der Hebevorrichtung auf der Knacke zu detektieren. Die Klettereinrichtung stützt sich gegen mindestens eine Stützknacke, die die von der Hebeeinrichtung abgegebenen Stützkräfte in die Turmkonstruktion einleitet. Dabei können mehrere vertikal voneinander beabstandete Stützknacken an einem Mastschuss angebracht sein. Nach einem Einfügen eines Mastschusses wechselt die Hebevorrichtung die Stützknacke, gegen die sie sich abstützt, auf eine höher angeordnete Stützknacke. Dann kann das Einfügen eines Mastschusses wiederholt werden und der Kran klettert in seiner Höhe.

Vorzugsweise umfasst das System ferner einen vierten Sensor zum Erfassen der Orientierung und des Neigungswinkels der Klettereinrichtung und/oder des Krans, wobei der vierte Sensor mit der Steuerungseinheit verbunden ist.

Der vierte Sensor ist vorzugsweise dazu ausgelegt, die genaue Lage der Klettereinrichtung sowie des Krans zu erfassen. Dadurch wird das Ausgleichen des Krans vereinfacht. Auch kann das Ausgleichen des Krans automatisch über die Kransteuerung oder über die Steuerungseinheit erfolgen. Dabei werden Dreh-, Katz-, Hubwerk- und Auslegerbewegungen automatisiert gesteuert.

Zudem ist es nach einem weiteren optionalen Merkmal der Erfindung möglich, sämtliche Fahrbewegungen sowie Positionen von mechanischen Komponenten über Wegerfassungssysteme zu erfassen. Als mechanische Komponenten kommen hierbei die Drehbewegungen des Krans, die Bewegung der Laufkatze des Hauptauslegers, die Bewegung des Katzantriebs der Klettereinrichtung, die genutzt wird um einen Mastschuss in die Turmkonstruktion mit einer waagrechten Bewegung einzufügen oder mit Hilfe einer waagrechten Bewegung aus der Turmkonstruktion auszulösen, die durch das Hubwerk der Hebevorrichtung hervorgerufene Bewegung, eine Bewegung des Auslegers, einem Verfahren der Hakenflasche des Hauptauslegers und/oder eine Bewegung des Gegenauslegerballastes in Frage.

Das Wegerfassungssystem ist mit Hilfe von elektromechanischen, induktiven, kapazitiven, optischen, oder auf Ultraschall basierenden Sensoren umgesetzt. Dabei ist auch eine Kombination der verschiedenen Sensorentypen denkbar. Das Wegerfassungssystem ist dazu in der Lage, die genaue Position der vorstehend näher detailliert beschriebenen mechanischen Komponenten zu erfassen. Dadurch ist beispielsweise ein Rückschluss auf die Position eines am Katzantrieb der Klettereinrichtung befestigten Mastschusses möglich. Vorzugsweise werden diese Informationen über eine Kabel- oder Funkverbindung an die Steuerungseinheit weitergegeben.

Vorzugsweise umfasst das Klettersystem einen fünften Sensor zur Momenterfassung an mindestens einer Stelle der Klettereinrichtung, wobei der fünfte Sensor mit der Steuerungseinheit verbunden ist. Die Verbindung kann drahtlos oder drahtgebunden realisiert werden. Vorteilhafterweise ist der fünfte Sensor auch an Verbindungsmitteln vorgesehen, so dass hier anliegende Momente erfasst werden können.

Aufgrund der mit dem fünften Sensor gemessenen Daten ist eine automatische Montage oder Demontage der Turmkonstruktion durchführbar. Die Informationen werden an die Steuerungseinheit gesendet und dort ausgewertet, was zu einer entsprechenden Ansteuerung der zur Montage oder Demontage notwendigen elektrischen, pneumatischen oder hydraulischen Vorrichtungen führt.

Nach einer weiteren vorteilhaften Fortbildung des erfindungsgemäßen Systems umfasst dieses ein Detektionssystem zum Überwachen eines Bereichs zwischen Turmkonstruktion und Klettereinrichtung und eines Bereichs, in dem der Mastschuss in die Turmkonstruktion eingeführt oder aus dieser entnommen wird, wobei die Überwachung vorzugsweise durch ein Lichtgitter-, Laser-, Zugseil-, oder Kamerasystem vorgenommen wird. Vorzugsweise ist dieses Detektionssystem mit der Steuerungseinheit in Verbindung.

Das Detektionssystem dient dazu, eine mögliche Gefahrensituation frühzeitig zu erkennen und mit einem entsprechenden Signal an die Steuerungseinheit eine Gefahrensituation zu vermeiden. So ist vorzugsweise das Einführen eines Mastschusses in die Turmkonstruktion anzuhalten, solange sich Montagepersonal in einem Gefahrenbereich aufhält. Weiter vorteilhaft ist die Steuerungseinheit des Systems dazu ausgelegt, die Klettereinrichtung und/oder den Kran so anzusteuern, dass ein Einbringen des Mastschusses in die Turmkonstruktion oder ein Entnehmen des Mastschusses aus der Turmkonstruktion automatisiert abläuft ohne dabei einen Überlastzustand zu provozieren.

Dadurch dass sämtliche Positionen von beweglichen Teilen an der Klettereinrichtung sicher überwacht werden, ist es möglich den Klettervorgang des Krans zu automatisieren. Hierbei werden vorzugsweise über Sensoren die an Verbindungsmitteln sowie am Führungsrahmen der Klettereinrichtung anliegenden Momente erfasst. Diese Informationen ermöglichen die Umsetzung einer automatischen Montage sowie Demontage der Verbindungsmittel (insbesondere Schraub- und Bolzverbindungen) mit Hilfe von elektrischen, pneumatischen und/oder hydraulischen Vorrichtungen.

Vorzugsweise umfasst das System eine Vorrichtung zum Koppeln und Entkoppeln von Verbindungsmitteln, das mit der Steuerungseinheit verbunden ist und durch diese steuerbar ist.

Nach einer weiteren vorteilhaften Ausgestaltung der Erfindung umfasst das System ein optisches Anzeigeelement zum Widergeben verschiedener Zustände des Systems, wobei vorzugsweise auszuführende Tätigkeiten ebenfalls angezeigt werden.

Das optische Anzeigeelement kann auf einem Bedientableau montiert sein und über ein Display oder über Anzeigeelemente aktuelle Zustände der Anlage sowie situationsbedingt notwendige Tätigkeiten visualisieren. Insbesondere kann das Bedientableau zusätzlich mit Symbolik versehen sein. Vorzugsweise sind das Bedientableau sowie die darauf optional angeordneten optischen Anzeigeelemente mit der Steuerungseinheit des Systems verbunden. Dabei ist es auch möglich, dass Bedienelemente sowie eine berührungssensible Oberfläche in einer Anzeige des Bedientableaus eine Bedienung der Steuerungseinheit ermöglichen.

Zudem bietet die Visualisierung mit Hilfe der optischen Anzeigeelemente eine Diagnose-, sowie Fehlerdarstellung. Dadurch ist es möglich fehlerbedingte Standzeiten des Systems deutlich zu reduzieren, da die Fehlerquelle einfacher zu lokalisieren ist. Auch ist es möglich eine Vielzahl oder alle mit Hilfe von Sensoren erfassten Werte in der Visualisierung darzustellen, sodass verschiedene Prozessabschnitte des Klettervorgangs optisch dargestellt werden können.

Vorzugsweise erfolgt die Bedienung der Steuerungseinheit über eine Kabelfernsteuerung oder über eine Funkfernsteuerung mit Reichweitenbegrenzung. Dadurch ist es möglich, das System von mehreren Stellen aus flexibel zu bedienen. Zudem umfasst die Steuerungseinheit einen Positioniermodus, in dem die Geschwindigkeit der Hubvorrichtung deutlich reduziert werden kann, sodass das Einführen sowie das Abmontieren von Verbindungsmitteln (Schraub- und Bolzenverbindungen) leichter auszuführen ist.

Die vorliegende Erfindung wird nachfolgend anhand von Zeichnungen näher erläutert. Es zeigen:
- Fig. 1:: das erfindungsgemäße Klettersystem in einer Seitenansicht einer Turmkonstruktion,
- Fig. 2:: eine stilisierte Darstellung des erfindungsgemäßen Klettersystems,
- Fig. 3:: ein Bedientableau mit optischen Anzeigeelementen zum Bedienen der Steuerungseinheit des erfindungsgemäßen Systems,
- Fig. 4(a): eine Anzeige eines Bedientableaus für einen bestimmten Zustand des Klettersystems, und
- Fig. 4(b): eine weitere Anzeige eines Bedientableaus für einen bestimmten Zustand des Klettersystems.

Fig. 1 zeigt einen Abschnitt eines Kranturms, in dem ein Klettersystem 1 angeordnet ist. Das Klettersystem umfasst eine Klettereinrichtung 2, die die Turmkonstruktion 4 umgreift. Die Klettereinrichtung 2 ist mit einem über ihr und unter ihr angeordneten Kranturmabschnitt verbunden. Zudem verfügt sie über eine Hubvorrichtung 10, die den über der Klettereinrichtung 2 angeordneten Abschnitt des Krans von dem unter der Klettereinrichtung 2 angeordneten Abschnitt des Krans nach oben wegdrücken kann. Dabei stützt sich die Hubvorrichtung 10 an sogenannten Stützknacken 14 ab, die außen an einem Mastschuss 3 vorstehen.

Man erkennt ferner einen einzufügenden Mastschuss 3, der an einem Katzantrieb 16 der Klettereinrichtung 2 hängt. Der Katzantrieb 16 sorgt für im Wesentlichen horizontales Verfahren des Mastschusses, so dass dieser in eine durch die Hubvorrichtung 10 geschaffenen Lücke eingebracht werden kann. Der Mastschuss 3 wird mit Hilfe des fertig montierten Kranoberteils an die in einer gewissen Höhe montierte Klettereinrichtung übergeben.

Zudem ist nahe den Verbindungsmitteln der einzelnen Mastschüsse 3 ein erster Sensor 51 vorhanden, der einen Zustand eines Verbindungsmittels überwacht. So kann festgestellt werden, ob die Verbindungsmittel zwischen den einzelnen Mastschüssen 3 an ihrer vorgesehenen Position sind.

Ferner sind zwei dritte Sensoren 53 an dem Führungsrahmen 7 der Klettereinrichtung 2 angeordnet. Diese sind dazu in der Lage die Position des Hubwerks der Hubvorrichtung 10 festzustellen und können die gerade verwendete Stützknacke 14, an der sich die Hubvorrichtung abstützt, bestimmen.

An den oben und unten angeordneten Streben des Führungsrahmens 7 sind zwei vierte Sensoren platziert, die die Neigung des Führungsrahmens 7 bzw. der Turmkonstruktion 4 bestimmen können.

Darüber hinaus sind mehrere fünfte Sensoren 55 an dem Führungsrahmen 7 angebracht, die an ihrem Anbringungsort jeweils ein an dem Führungsrahmen anliegendes Moment bestimmen können. Dadurch kann ein Überschreiten einer zulässigen Maximalbeanspruchung des Führungsrahmens 7 detektiert werden und durch geeignete Gegenmaßnahmen die Beanspruchung in einen Normalzustand zurückgeführt werden.

Sämtliche Sensoren sind mit der Steuerungseinheit 5 verbunden. Die Verbindung kann drahtgebunden oder drahtlos ausgeführt sein. Die von den mehreren Sensoren gesammelten Informationen werden in der Steuerungseinheit 5 verarbeitet, so dass auch ein automatisches Klettern mit dem erfindungsgemäßen Klettersystem durchführbar ist.

Fig. 2 zeigt einen Kran, der ein Klettersystem 1 aufweist. Man erkennt eine unterhalb des Kranoberteils angeordnete Klettereinrichtung 2 sowie einen Mastschuss 3, der mit Hilfe eines Katzantriebs in die durch die Hubvorrichtung 10 geschaffene Lücke einfahrbar ist. Dabei hängt der Mastschuss 3 an einem zur Klettereinrichtung 2 gehörenden Katzantrieb 11. Um an diese Position zu gelangen, wird der Mastschuss 3 mit Hilfe des Hauptauslegers des Krans vom Boden aufgenommen und an die Klettereinrichtung 2 übergeben.

Die Klettereinrichtung 2 ist in eine Wirkverbindung mit der Turmkonstruktion 4, stützt sich also von dieser ab, um einen Spalt zwischen der Turmkonstruktion 4 sowie der über der Klettereinrichtung 2 angeordneten Kranelemente zu bilden.

Ferner erkennt man die Steuerungseinheit 5, die mit einem Bedientableau 12 zum Steuern der Steuerungseinheit 5 in Verbindung steht. Man erkennt auch die Schnittstelle der Steuerungseinheit 5, über die eine Verbindung mit der Kransteuerung hergestellt ist. Ferner weist die Steuerungseinheit eine Verbindung zu einem zweiten Sensor 52 auf, der eine an der Turmkonstruktion 4 oder eine an einem Führungsrahmen der Klettereinrichtung 2 angebrachte Kennzeichnung erfassen kann, wodurch die Steuerungseinheit 5 auf bestimmte Eigenschaften der Turmkonstruktion 4 informiert wird. So ist es möglich mit Hilfe dieser Informationen die Kransteuerung an die bestimmten Eigenschaften während eines Klettervorgangs anzupassen. Beispielsweise ist es denkbar die maximal zu hebende Last des Krans zu beschränken und/oder die maximale Auslegerlänge zu reduzieren, während der Kran klettert.

Die Schnittstelle 6 der Steuerungseinheit 5, dient zur Verbindung mit einer Kransteuerung. Bei Ausführen dieser Verbindung ist die Steuerung des Krans und der Klettereinrichtung über eine gemeinsame Steuerung möglich. Dabei ist eine aufeinander abgestimmte Steuerung des Krans und der Klettereinrichtung möglich. So kann auch ohne das Eingeben eines Bedienungsbefehls die Steuerungseinheit 5 den Kran bedienen. Dies ist beispielsweise dann von Vorteil, wenn mit Hilfe einer der in Fig. 1 dargestellten Sensoren ein von der Norm abweichender Zustand erkannt wird. Bei einer Neigung des Führungsrahmens 7 bzw. der Turmkonstruktion 4 kann automatisch ein Verfahren des Gegenballastes ausgeführt werden, um die Neigung des Führungsrahmens bzw. des Kranturms auszugleichen.

Fig. 3 zeigt ein Bedientableau 9 für die Steuerungseinheit 5. Man erkennt ein Display 8 sowie neben dem Display 8 angeordnete Zustandsanzeigen und Bedientasten zum Interagieren mit der Steuerungseinheit 5.

Fig. 4(a) zeigt eine mögliche Anzeige des Displays 8. Hierbei erkennt man schematisch einen Querschnitt der Turmkonstruktion 4, in einem Bereich, in dem die Klettereinrichtung 2 den Kranturm umgreift. Zu erkennen sind ferner die einzelnen Zustände der Verbindungsmittel 13, die in dafür vorgesehene Gegenstücke einschiebbar sind. In der speziellen Darstellung sind die Verbindungsmittel 13 Bolzen, die in ihre zugehörigen Aufnahmelöcher einführbar sind. Keines der Verbindungsmittel 13 steht in einer Wirkverbindung mit der Turmkonstruktion 4, da angezeigt ist, dass die entsprechenden Bolzen nicht mit dieser in Verbindung stehen.

Darüber hinaus ist der Status der Hubvorrichtung 10 durch die grafische Darstellung 15 dargestellt. Man sieht, dass der Hubzylinder der Hubvorrichtung 1 sich in einem nicht ausgefahrenen Zustand befindet.

Zudem ist eine Ansicht eines Mastschusses 3 zu erkennen, in der man die mehreren vertikal übereinander angeordneten Stützknacken 14 erkennt, an der die Klettereinrichtung sich abstützen kann. Auch ist rechts neben dem stilisierten Mastschuss3 der Zustand der Hubvorrichtung 10 angezeigt, der in der Fig. 4(a) einem eingefahrenen Zustand entspricht.

Fig. 4(b) zeigt im Wesentlichen dieselben Symbole wie Fig. 4(a). Lediglich deren Zustand ist geändert worden. So sind auf in der Querschnittsansicht der Turmkonstruktion 4 zwei Verbindungsmittel 13 nun mit dem Turm in Verbindung. Dies steht für einen eingeführten Bolzen. Auch ist die mittlere der drei übereinander angeordneten Stützknacken 14 in einer anderen Farbe dargestellt. Dies bedeutet, dass die Hubvorrichtung 10 mit dieser Stützknacke in Verbindung steht und sich auf dieser abstützt. Der Zustand der Hubvorrichtung an sich ist ebenfalls im Gegensatz zu Fig. 4(a) verändert und durch einen ausgefahrenen Zylinder angezeigt.

Mit Hilfe dieser Visualisierung ist es einem Bediener des erfindungsgemäßen Klettersystems in kurzer Zeit möglich, einen Überblick über alle wichtigen Parameter des Systems zu erlangen. Auch können etwaige Fehler schnell erkannt werden.

## Patentansprüche

1. Klettersystem (1) für einen Kran, umfassend:
eine Klettereinrichtung (2) zum Einbringen eines Mastschusses (3) oder zum Entnehmen eines Mastschusses (3) aus einer Turmkonstruktion (4) eines Krans, und
eine Steuerungseinheit (5) zum Steuern der Klettereinrichtung (2),
**gekennzeichnet durch**
einen ersten Sensor (51) zum Überwachen eines Zustands eines Verbindungsmittels (13) der Klettereinrichtung (2) und/oder der Turmkonstruktion (4), wobei der erste Sensor (51) mit der Steuerungseinheit (5) verbunden ist.

2. System (1) nach Anspruch 1, wobei die Steuerungseinheit (5) eine Schnittstelle (6) zum Verbinden mit einer Kransteuerung des Krans aufweist, so dass der Kran und die Klettereinrichtung (2) über eine gemeinsame Steuereinheit, vorzugsweise die Steuerungseinheit (5), steuerbar sind.

3. System (1) nach einem der vorhergehenden Ansprüche, ferner umfassend einen zweiten Sensor (52) zum Erfassen einer an einem Führungsrahmen (7) der Klettereinrichtung (2) oder der Turmkonstruktion (4) angebrachten Kennzeichnung, die einen Rückschluss auf bestimmte Eigenschaften der Turmkonstruktion (4) zulässt, wobei der zweite Sensor (52) mit der Steuerungseinheit (5) verbunden ist.

4. System (1) nach einem der vorhergehenden Ansprüche, ferner umfassend einen dritten Sensor (53) zum Überwachen einer Hubvorrichtung (10) der Klettereinrichtung (2), wobei der dritte Sensor (53) mit der Steuerungseinheit (5) verbunden ist.

5. System (1) nach einem der vorhergehenden Ansprüche, ferner umfassend einen vierten Sensor (54) zum Erfassen der Orientierung und des Neigungswinkels der Klettereinrichtung (2) und/oder des Krans, wobei der vierte Sensor (54) mit der Steuerungseinheit (5) verbunden ist.

6. System (1) nach einem der vorhergehenden Ansprüche, ferner umfassend einen fünften Sensor (55) zur Momenterfassung an mindestens einer Stelle der Klettereinrichtung (2), wobei der fünfte Sensor (55) mit der Steuerungseinheit (5) verbunden ist.

7. System (1) nach einem der vorhergehenden Ansprüche, ferner umfassend ein Detektionssystem zum Überwachen eines Bereichs zwischen Turmkonstruktion (4) und Klettereinrichtung (2) und eines Bereichs, in dem der Mastschuss (3) in die Turmkonstruktion (4) eingeführt oder aus dieser entnommen wird, wobei die Überwachung vorzugsweise durch ein Lichtgitter-, ein Laser-, ein Zugseil- und/oder ein Kamerasystem vorgenommen wird.

8. System (1) nach einem der vorhergehenden Ansprüche, wobei die Steuerungseinheit (5) dazu ausgelegt ist, die Klettereinrichtung (2) und/oder den Kran so anzusteuern, dass ein Einbringen des Mastschusses (3) in oder ein Entnehmen des Mastschusses (3) aus der Turmkonstruktion (4) automatisiert abläuft.

9. System (1) nach Anspruch 8, ferner umfassend mindestens eine Vorrichtung zum Koppeln und Entkoppeln von Verbindungsmitteln (13), die mit der Steuerungseinheit (5) verbunden ist und durch diese steuerbar ist.

10. System (1) nach einem der vorhergehenden Ansprüche, ferner umfassend optische Anzeigeelemente (8) zum Wiedergeben verschiedener Zustände des Systems (1), und vorzugsweise zum Anzeigen auszuführender Tätigkeiten.

## Claims

1. Climbing system (1) for a crane, comprising:
a climbing apparatus (2) for inserting a mast section (3) or for removing a mast section (3) from a tower structure (4) of a crane, and
a control unit (5) for controlling the climbing apparatus (2),
**characterized by**
a first sensor (51) for monitoring a state of a connection means (13) of the climbing apparatus (2) and/or the tower structure (4), wherein the first sensor (51) is connected to the control unit (5).

2. System (1) according to claim 1, wherein the control unit (5) comprises an interface (6) for the connection to a crane control of the crane such that the crane and the climbing apparatus (2) are controllable via a common control unit, preferably the control unit (5).

3. System (1) according to one of the preceding claims, further comprising a second sensor (52) for detecting a mark placed upon a guiding frame (7) of the climbing apparatus (2) or the tower structure (4), which permits a conclusion as to specific properties of the tower structure (4), wherein the second sensor (52) is connected to the control unit (5).

4. System (1) according to one of the preceding claims, further comprising a third sensor (53) for monitoring a hoisting device (10) of the climbing apparatus (2), wherein the third sensor (52) is connected to the control unit (5).

5. System (1) according to one of the preceding claims, further comprising a fourth sensor (54) for detecting the orientation and the angle of inclination of the climbing apparatus (2) and/or the crane, wherein the fourth sensor (54) is connected to the control unit (5).

6. System (1) according to one of the preceding claims, further comprising a fifth sensor (55) for the detection of a moment at at least one point of the climbing apparatus (2), wherein the fifth sensor (55) is connected to the control unit (5).

7. System (1) according to one of the preceding claims, further comprising a detection system for monitoring an area between the tower structure (4) und the climbing apparatus (2), and an area where the mast section (3) is inserted in the tower structure (4) or is removed from the latter, wherein monitoring is preferably effected by a light grid, a laser, a hoisting rope and/or a camera system.

8. System (1) according to one of the preceding claims, wherein the control unit (5) is configured to control the climbing apparatus (2) and/or the crane such that an introduction of the mast section (3) into the tower structure (4) or a removal of the mast section from the tower structure occurs automatically.

9. System (1) according to claim 8, further comprising at least one device for coupling and decoupling connection means (13), which device is connected to and controllable by the control unit (5).

10. System (1) according to one of the preceding claims, further comprising optical display elements (8) for reproducing various states of the system (1), und preferably for displaying activities to be executed.

## Revendications

1. Système de montage (1) pour une grue, comprenant :
un dispositif grimpant (2) destiné à insérer un segment de mât (3) ou à retirer un segment de mât (3) d'une construction de tour (4) d'une grue, et
une unité de commande (5) destinée à commander le dispositif grimpant (2),
**caractérisé par**
un premier capteur (51) destiné à surveiller un état d'un moyen de liaison (13) du dispositif grimpant (2) et/ou de la construction de tour (4), le premier capteur (51) étant relié à l'unité de commande (5).

2. Système (1) selon la revendication 1, dans lequel l'unité de commande (5) comporte une interface (6) destinée à la liaison avec une commande de grue de la grue, de telle sorte que la grue et le dispositif grimpant (2) peuvent être commandés par une unité de commande commune, de préférence l'unité de commande (5).

3. Système (1) selon l'une des revendications précédentes, comprenant en outre un deuxième capteur (52) destiné à détecter un marquage apposé sur un cadre de guidage (7) du dispositif grimpant (2) ou de la construction de tour (4), ledit marquage permettant de conclure des propriétés particulières de la construction de tour (4), le deuxième capteur (52) étant relié à l'unité de commande (5).

4. Système (1) selon l'une des revendications précédentes, comprenant en outre un troisième capteur (53) destiné à surveiller un dispositif de levage (10) du dispositif grimpant (2), le troisième capteur (53) étant relié à l'unité de commande (5).

5. Système (1) selon l'une des revendications précédentes, comprenant en outre un quatrième capteur (54) destiné à détecter l'orientation et l'angle d'inclinaison du dispositif grimpant (2) et/ou de la grue, le quatrième capteur (54) étant relié à l'unité de commande (5).

6. Système (1) selon l'une des revendications précédentes, comprenant en outre un cinquième capteur (55) destiné à détecter le moment à au moins un endroit du dispositif grimpant (2), le cinquième capteur (55) étant relié à l'unité de commande (5).

7. Système (1) selon l'une des revendications précédentes, comprenant en outre un système de détection destiné à surveiller une zone entre la construction de tour (4) et le dispositif grimpant (2) et une zone, dans laquelle le segment de mât (3) est inséré dans la construction de tour (4) ou retiré de celle-ci, la surveillance étant effectuée de préférence par un système de grille lumineuse, un système laser, un système de câble tracteur et/ou un système de caméra.

8. Système (1) selon l'une des revendications précédentes, dans lequel l'unité de commande (5) est conçue pour commander le dispositif grimpant (2) et/ou la grue de telle manière qu'une insertion du segment de mât (3) dans la construction de tour (4) ou un retrait du segment de mât (3) de celle-ci est effectué(e) de manière automatisée.

9. Système (1) selon la revendication 8, comprenant en outre au moins un dispositif destiné au couplage et au découplage de moyens de liaison (13), qui est relié à l'unité de commande (5) et peut être commandé par celle-ci.

10. Système (1) selon l'une des revendications précédentes, comprenant en outre des éléments d'indication (8) optiques destinés à représenter différents états du système (1), et de préférence destinés à indiquer des actions à exécuter.
